# EUROPÄISCHE PATENTSCHRIFT

(11) **EP 3 433 449 B1**
(45) Veröffentlichungstag und Bekanntmachung des Hinweises auf die Patenterteilung: **26.08.2020**
(21) Anmeldenummer: 17708814.3
(22) Anmeldetag: 06.03.2017
(51) Int. Cl.: E04G 9/04, E04G 11/38, E04G 11/48, E04G 9/02

(54) **DECKENTISCH UND DECKENSCHALUNG MIT EINEM SOLCHEN DECKENTISCH**
CEILING TABLE AND CEILING FORMWORK COMPRISING SUCH A CEILING TABLE
TABLE COFFRANTE ET COFFRAGE DE PLANCHER FAISANT INTERVENIR UNE TELLE TABLE COFFRANTE

(30) Priorität: 21.03.2016 DE 102016204633
(43) Veröffentlichungstag der Anmeldung: 30.01.2019
(73) Patentinhaber: PERI GMBH, 89264 Weissenhorn (DE)
(72) Erfinder: SCHNEIDER, Werner, 89155 Erbach (DE)
(74) Vertreter: K & H Bonapat Patentanwälte Koch · von Behren & Partner mbB
(86) Internationale Anmeldenummer: PCT/EP2017/055209
(87) Internationale Veröffentlichungsnummer: WO 2017/162423

(56) Entgegenhaltungen:
- EP-A1- 1 384 837
- EP-A2- 1 715 118
- WO-A2-2012/058696
- AU-A1- 2014 289 215
- DE-A1-102012 211 388
- ES-A1- 2 310 956
- US-A- 3 364 647

## Beschreibung

Die Erfindung betrifft einen Deckentisch für eine Deckenschalung, wobei der Deckentisch ein Untergestell mit mehreren Stützen aufweist. Die Erfindung betrifft weiterhin eine Deckenschalung mit einem solchen Deckentisch.

Es ist bekannt, Schalelemente zur Herstellung von Betondecken einzusetzen. Dabei kommen insbesondere Rahmentafelschalelemente zum Einsatz, die zumindest teilweise eine Form zum Einfüllen von flüssigem Beton bilden. Nach dem Aushärten des Betons werden die Schalelemente entfernt.

Mit Hilfe von Schalelementen können Decken flexibel gestaltet werden, da die Deckenschalung aus vielen einzelnen Schalelementen zusammengesetzt wird. Um großflächige Decken schnell betonieren zu können, hat es sich bewährt, Deckentische einzusetzen, die ein Untergestell und eine große Schalfläche aufweisen. Derlei Deckentische werden nach dem Aushärten der frisch betonierten Decke mit einer Umsetzgabel auf das nächste Stockwerk gebracht. Nachteilig an den bekannten Deckentischen ist, dass sie nur sperrig zu transportieren und unflexibel einsetzbar sind. Weiterhin sind die bekannten Deckentische oftmals nicht kompatibel zu anderen Schalelementen.

In EP 1 384 837 A1 ist ein Boden- und Dach-Schalungssystem beschrieben, das vertikale Stützen, feststehende Aufnahmeplatten und Schalungsplatten enthält, welches System grundsätzlich zur Bildung von verringerten Räumen vorgesehen ist, wobei eine Reihe der vertikalen Stützen, eine entsprechende Anzahl der feststehenden Aufnahmeplatten, die am oberen Teil der vorstehend genannten Stützen montiert sind, und eine Vielzahl der Schalungsplatten, die auf den auf den Stützen vorgesehenen Aufnahmeplatten aufliegen, in dessen Gitterstruktur eingreifen. In DE 10 2012 211 388 A1 ist eine Betonierungs-Deckenschalung beschrieben, die die Bestandteile Stützen mit Stützenköpfen, von Stützenköpfen direkt oder indirekt getragene Träger, und Schaltafeln, die unter Beteiligung dieser Träger getragen sind, enthält. In US 3,364,647 A ist ein Verfahren zum Bau von Hochhäusern mit an Ort und Stelle hergestellten Stahlbetondecken und mit ebenfalls aus Stahlbeton bestehenden, über zumindest einen großen Teil der Seitenfront des Hauses durchgehenden, auskragenden Balkonen beschrieben unter Verwendung eines wiederverwendbaren, absenkbaren Schalungswagens, der nach Herstellung der seitlichen und rückwärtigen Wände eines Raumes auf der fertiggestellten unteren Decke abgestützt wird. In WO 2015/004188 A1 ist eine Schaltafel für Betonierungsschalungen beschrieben, die eine Tragstruktur und eine gesonderte, mit der Tragstruktur verbundene Schalhaut aufweist, wobei die Tragstruktur im Wesentlichen aus Kunststoff besteht und die Schalhaut, die von einem einzigen Schalhautelement im Wesentlichen aus Kunststoff oder von mehreren Schalhautelementen jeweils im Wesentlichen aus Kunststoff gebildet ist, lösbar mit der Tragstruktur verbunden ist. In EP 1 715 118 A2 sind wiederverwendbare Elemente von geringerer Länge als die Bodenverschalungsplatten beschrieben, die zwischen zwei benachbarte Bodenverschalungsplatten angeordnet sind und die an ihren äußeren Enden auf denselben Elementtragbalken gehalten werden, auf denen die Bodenverschalungen aufliegen und die sich an ihren anderen Enden gegenüberliegen. In WO 2012/058696 A2 ist eine verstärkte Schalungsplatte beschrieben, die eine Kunststoffschalungsplatte umfasst, wobei ein verstärkter Rahmen lösbar an der Rückseite oder Unterseite der Schalungsplatte befestigt ist. In ES 2 310 956 A1 ist offenbart, rahmenlose Schalelemente nebeneinander anzuordnen und kurze Kanten der Schalelemente auf einer gestützten Schiene aufliegen zu lassen.

Aufgabe der vorliegenden Erfindung ist es daher, einen Deckentisch zu schaffen, der ein schnelles Erstellen einer Deckenschalung bei maximaler Flexibilität ermöglicht. Aufgabe der Erfindung ist es weiterhin, eine Deckenschalung mit einem solchen Deckentisch bereit zu stellen.

Diese Aufgabe wird erfindungsgemäß durch einen Deckentisch mit den Merkmalen des Patentanspruchs 1 sowie durch eine Deckenschalung mit den Merkmalen des Patentanspruchs 12 gelöst. Die Unteransprüche geben zweckmäßige Weiterbildungen an.

Durch das zumindest eine reversibel lösbar befestigte Schalelement ist der Deckentisch flexibel an eine Gebäudestruktur anpassbar. Beispielsweise kann das zumindest eine reversibel lösbar befestigte Schalelement vom Deckentisch entnommen werden, um eine Aussparung für eine Betonsäule zu schaffen. Durch die zumindest teilweise Demontierbarkeit des Deckentischs kann der Deckentisch weiterhin auf kompakte Art und Weise mit einem Lastkraftwagen transportiert werden.

Unter einem Deckentisch einer Deckenschalung wird erfindungsgemäß insbesondere eine, vorzugsweise starre, Einheit zur Erstellung einer Deckenschalung verstanden, die ein einheitliches Umsetzen mitsamt der Stützen des Deckentischs und den Schalelementen des Deckentischs ermöglicht.

Die Flexibilität des Deckentischs wird erfindungsgemäß weiter erhöht, wenn mehrere Schalelemente, insbesondere alle Schalelemente, des Deckentischs reversibel lösbar an dem Trägerskelett befestigt sind.

Alternativ oder zusätzlich dazu kann das Untergestell reversibel lösbar am Trägerskelett angeordnet sein.

Das Trägerskelett weist gemäß der Erfindung einen ersten Hauptträger und einen reversibel lösbar am ersten Hauptträger befestigten ersten Randträger auf. Das Trägerskelett ist dadurch besonders flexibel gestaltbar.

Das zumindest eine Schalelement ist vorzugsweise rechteckförmig ausgebildet. Weiter bevorzugt sind mehrere Schalelemente, insbesondere alle Schalelemente, rechteckförmig ausgebildet.

Die Schalelemente können identisch ausgebildet sein, um den Aufbau des Deckentischs zu erleichtern.

Um das zumindest eine reversibel lösbar befestigte Schalelement leicht am Trägerskelett anordnen und vom Trägerskelett entfernen zu können, verläuft die Längsachse des ersten Hauptträgers bevorzugt senkrecht versetzt zur Längsachse des ersten Randträgers.

Das Trägerskelett kann einen zweiten Randträger aufweisen, der reversibel lösbar am ersten Hauptträger befestigt ist. Die Längsachse des zweiten Randträgers verläuft dabei vorzugsweise parallel zur Längsachse des ersten Randträgers.

In weiter bevorzugter Ausgestaltung der Erfindung weist das Trägerskelett einen zweiten Hauptträger auf. Die Längsachse des zweiten Hauptträgers kann parallel zum ersten Hauptträger verlaufen. Der zweite Hauptträger kann reversibel lösbar an dem ersten Randträger angeordnet sein. Alternativ oder zusätzlich dazu kann der zweite Hauptträger reversibel lösbar an dem zweiten Randträger angeordnet sein kann.

Um eine Vielzahl von Schalelementen an dem Trägerskelett anordnen zu können, weist das Trägerskelett erfindungsgemäß zumindest einen Mittelträger aufweisen, der reversibel lösbar am ersten Hauptträger angeordnet ist. Die Längsachse des Mittelträgers verläuft parallel zur Längsachse des ersten Randträgers und/oder parallel zur Längsachse des zweiten Randträgers.

In weiterer Ausgestaltung des Deckentischs kann das Untergestell mehrere Rollen aufweisen, sodass der Deckentisch leicht verschiebbar ist.

Zumindest ein Schalelement, vorzugsweise mehrere Schalelemente, insbesondere alle Schalelemente, können jeweils eine Koppelstelle, insbesondere in Form zumindest eines Arretiervorsprungs, zur Anordnung eines Stützenkopfs der Deckenschalung aufweisen. Hierdurch kann die Schalfläche des Deckentischs besonders flexibel mit weiteren Schalelementen erweitert werden.

Alternativ oder zusätzlich dazu kann zumindest ein Schalelement zumindest eine Kunststoffecke aufweisen. Hierdurch können beschädigte Ecken, die bei Schalelementen besonders gefährdet sind, leicht durch einen Austausch der Kunststoffecke repariert werden.

Die erfindungsgemäße Aufgabe wird weiterhin gelöst durch eine Deckenschalung mit einem zuvor beschriebenen Deckentisch, einem Stützenkopf und einem weiteren Schalelement. Der Stützenkopf kann reversibel lösbar an dem weiteren Schalelement sowie reversibel lösbar an dem Deckentisch angeordnet sein. Die Deckenschalung umfasst somit einen Deckentisch, der um zumindest ein weiteres Schalelement erweitert wurde.

Die Deckenschalung kann eine Deckenstütze mit dem Stützenkopf und einer Schalungsstütze aufweisen, sodass sich das weitere Schalelement nicht nur über den Deckentisch, sondern auch über die Deckenstütze am Untergrund abstützen kann.

Weitere Merkmale und Vorteile der Erfindung ergeben sich aus der nachfolgenden Beschreibung mehrerer Ausführungsbeispiele der Erfindung, aus den Patentansprüchen sowie aus den Figuren der Zeichnung, die erfindungswesentliche Einzelheiten zeigt.

Die in der Zeichnung gezeigten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

Es zeigen:
- Fig. 1: eine perspektivische Ansicht eines Deckentischs mit mehreren Schalelementen und einem Untergestell;
- Fig. 2: eine perspektivische Ansicht eines Hauptträgers des Deckentischs gemäß Fig. 1;
- Fig. 3: eine perspektivische Ansicht eines Randträgers des Deckentischs gemäß Fig. 1;
- Fig. 4: eine perspektivische Ansicht eines Trägerskeletts eines Deckentischs mit zwei Hauptträgern und zwei Randträgern;
- Fig. 5: eine perspektivische Ansicht eines Mittelträgers;
- Fig. 6: eine perspektivische Ansicht eines Trägerskeletts mit mehreren Mittelträgern;
- Fig. 7: eine perspektivische Ansicht eines Schalelements;
- Fig. 8: eine perspektivische Ansicht des Trägerskeletts aus Fig. 6 mit mehreren Schalelementen gemäß Fig. 7;
- Fig. 9: eine perspektivische Ansicht eines vollständig mit Schalelementen versehenen Trägerskeletts;
- Fig. 10: eine perspektivische Ansicht einer Deckenschalung mit einem Deckentisch und daran angeordneten weiteren Schalelementen;
- Fig. 11: eine Draufsicht auf ein Schalelement ohne Schalhaut, wobei Stützenköpfe an das Schalelement gekoppelt sind;
- Fig. 12: eine perspektivische Ansicht eines Deckentischs mit einem entfernten Schalelement; und
- Fig. 13: eine perspektivische Ansicht zweier Deckentische gemäß Fig. 12.

**Fig. 1** zeigt einen Deckentisch **10** mit mehreren Schalelementen, von denen aus Gründen der Übersichtlichkeit lediglich die Schalelemente **12a-c** mit einem Bezugszeichen versehen sind. Die Schalelemente 12a-c sind an einem Trägerskelett **14** des Deckentischs 10 zerstörungsfrei entfernbar angeordnet. Das Trägerskelett 14 ist an einem Untergestell **16** mit mehreren Stützen angeordnet, von denen aus Gründen der Übersichtlichkeit lediglich die Stützen **18a-c** mit einem Bezugszeichen versehen sind. Das Trägerskelett 14 ist reversibel lösbar am Untergestell 16 angeordnet. Nachfolgend werden Einzelteile des Trägerskeletts 14 erläutert.

**Fig. 2** zeigt einen ersten Hauptträger **20a** des Trägerskeletts 14 (siehe Fig. 1) mit Anbindungsstellen **22a-c** für das Untergestell 16 (siehe Fig. 1).

**Fig. 3** zeigt einen ersten Randträger **24a** des Trägerskeletts 14 (siehe Fig. 1). Der erste Randträger 24a weist Anbindungsstellen **22d**, **22e** zur reversibel lösbaren Befestigung des ersten Randträgers 24a am ersten Hauptträger 20a (siehe Fign. 2 und 4) auf.

**Fig. 4** zeigt ein Trägerskelett 14 mit dem ersten Randträger 24a und einem zweiten Randträger **24b.** Die Randträger 24a, 24b sind am ersten Hauptträger 20a und einem zweiten Hauptträger 20b reversibel lösbar angeordnet.

**Fig. 5** zeigt einen ersten Mittelträger **26a** des Trägerskeletts 14 (siehe Fig. 1). Der erste Mittelträger 26a weist Anbindungsstellen **22f**, **22g** auf. Die Anbindungsstellen 22f, 22g des ersten Mittelträgers 26a sind identisch zu den Anbindungsstellen 22d, 22e (siehe Fig. 3) des ersten Randträgers 24a ausgebildet. Der erste Mittelträger 26a kann dadurch - ebenso wie der erste Randträger 24a - auf einfache Art und Weise an den Hauptträgern 20a, 20b (siehe Fig. 4) angeordnet werden.

**Fig. 6** zeigt ein Trägerskelett 14 mit mehreren Hauptträgern 20a, 20b sowie reversibel lösbar an den Hauptträgern 20a, 20b angeordneten Randträgern 24a, 24b und Mittelträgern **26a-e.** Die Längsachsen **28a**, **28b** der Hauptträger 20a, 20b verlaufen parallel zueinander. Versetzt und senkrecht zu den Längsachsen 28a, 28b der Hauptträger 20a, 20b verlaufen die Längsachsen **30a**, **30b** der Randträger 24a, 24b. Weiterhin verlaufen die Längsachsen **32a-e** der Mittelträger 26a-e versetzt und senkrecht zu den Längsachsen 28a, 28b der Hauptträger 20a, 20b. Das Trägerskelett 14 bildet dadurch einen flexibel erweiterbaren und verkleinerbaren Aufnahmerahmen für mehrere rechteckförmige Schalelemente 12a-c (siehe Fign. 7 und 8).

**Fig. 7** zeigt das erste Schalelement 12a (siehe auch Fig. 1). Das erste Schalelement 12a weist einen Schalelementrahmen **34** auf. Der Schalelementrahmen 34 weist bevorzugt zumindest eine Trageöffnung **36a-d** auf. An dem Schalelementrahmen 34 ist eine Schalhaut **38** angeordnet. Der Schalelementrahmen 34 ist aus Metall, insbesondere aus Stahl oder Aluminium, ausgebildet. Um den Schalelementrahmen 34 vereinfacht fertigen zu können und um eine Beschädigung an einer Ecke des ersten Schalelements 12a leicht reparieren zu können, weist das erste Schalelement 12a an seinen Ecken **40a-d** jeweils eine Kunststoffverkleidung **42a-c** auf, wobei aufgrund der perspektivischen Darstellung des ersten Schalelements 12a in Fig. 7 lediglich die Kunststoffverkleidungen 42a-c der Ecken 40a-c sichtbar sind.

**Fig. 8** zeigt das Trägerskelett 14 gemäß Fig. 6 mit daran angeordneten Schalelementen 12a-c (siehe auch Fig. 7). Die Schalelemente 12a-c sind identisch ausgebildet. Jeweils zwei Schalelemente 12a-c sind zwischen zwei Mittelträger 26a-e bzw. zwischen einem Randträger 24a, 24b und dem zum Randträger 24a, 24b nächstbenachbarten Mittelträger 26a, 26e anordenbar. Die Schalelemente 12a-c sind unabhängig voneinander an das Trägerskelett 14 montierbar und vom Trägerskelett 14 demontierbar.

**Fig. 9** zeigt das Trägerskelett 14 gemäß Fig. 8 mit allen am Trägerskelett 14 befestigbaren Schalelementen 12a-l. Die Schalelemente 12a-l sind wahlweise zwischen die Mittelträger 26a-e oder zwischen die Mittelträger 26a, 26e und den ihnen nächstbenachbarten Randträgern 24a, 24b einschiebbar. Die Arretierung der Schalelemente 12a-l erfolgt durch lösbar aufgeschraubte Endanschläge **44a-e** der Mittelträger 26a-e, von denen in Fig. 9 lediglich die einenends an den Mittelträgern 26a-e angeordneten Endanschläge 44a-e sichtbar sind (siehe auch Fig. 6 bezüglich der anderenends angeordneten Endanschläge). Die Endanschläge 44a-e sind vorzugsweise plattenförmig ausgebildet.

**Fig. 10** zeigt eine Deckenschalung **46** mit dem Deckentisch 10. Gemäß der Darstellung in Fig. 10 können an den Deckentisch 10 weitere Schalelemente **48a-c** angebaut werden. Die weiteren Schalelemente 48a-c sind über Stützenköpfe mit dem Deckentisch 10 verbunden, wobei in Fig. 10 aufgrund der perspektivischen Darstellung lediglich die zur Anbindung an den Deckentisch 10 eingesetzten Stützenköpfe **50a**, **50b** sichtbar sind. Die Stützenköpfe 50a, 50b verbinden die Schalelemente 12g, 12k mit den weiteren Schalelementen 48a, 48b.

Die Schalelemente 12a-l sind identisch mit den weiteren Schalelementen 48a-c ausgebildet. Sowohl die Schalelemente 12a-l als auch die weiteren Schalelemente 48a-c weisen jeweils Koppelstellen (siehe Koppelstellen 56a-d gemäß Fig. 11) zur Anbindung eines Stützenkopfs 50a, 50b auf. Die Stützenköpfe 50a, 50b sind an Schalungsstützen **52a**, **52b** angeordnet. Die Stützenköpfe 50a, 50b bilden zusammen mit den Schalungsstützen 52a, 52b Deckenstützen **54a**, **54b.**

**Fig. 11** zeigt zur Verdeutlichung der flexiblen Anbindbarkeit der weiteren Schalelemente 48a-c (siehe Fig. 10) an die Schalelemente 12a-l (siehe Fig. 10) exemplarisch das weitere Schalelement 48c. In Fig. 11 ist die Schalhaut 38 (siehe Fig. 7) nicht sichtbar. Aus Fig. 11 ist ersichtlich, dass das weitere Schalelement 48c im Bereich seiner Ecken 40a-d Koppelstellen **56a-d** aufweist. Wie beispielhaft anhand der Koppelstelle 56a dargestellt ist, weisen die Koppelstellen 56a-d bevorzugt Arretiervorsprünge **58a-c** auf. Die Koppelstellen 56a-d bieten die Möglichkeit einer Eckanbindung eines Stützenkopfs **50c-f.** Wie aus Fig. 11 ersichtlich ist, sind die Stützenköpfe 50c-f unterschiedlich weit eingerückt am weiteren Schalelement 48c montierbar, sodass der jeweilige Stützenkopf 50c-f unterschiedlich viele andere Schalelemente (in Fig. 11 nicht gezeigt) abstützen kann.

Das weitere Schalelement 48c weist Mittenkoppelstellen **60a**, **60b** auf, um eine Mittenunterstützung des weiteren Schalelements 48c durch Stützenköpfe **50g**, **50h** zu ermöglichen.

Vorzugsweise sind die Stützenköpfe 50a-h (siehe auch Fig. 10) der Deckenschalung 46 (siehe Fig. 10) identisch ausgebildet.

**Fig. 12** zeigt einen Deckentisch 10. Der Deckentisch 10 entspricht dem Deckentisch 10 gemäß Fig. 1. Allerdings wurde das Schalelement 12j (siehe Fign. 9 und 10) nicht montiert. Hierdurch kann der Deckentisch 10 trotz einer Betonsäule **62** auf der Baustelle eingesetzt werden.

**Fig. 13** zeigt eine Deckenschalung 46, bei der zwei Deckentische 10 gemäß Fig. 12 aneinandergestellt sind, um die Betonsäule 62 zu umrahmen.

Unter Vornahme einer Zusammenschau aller Figuren der Zeichnung betrifft die Erfindung zusammenfassend einen Deckentisch 10 zur teilweisen Schalung einer Betondecke. Der Deckentisch 10 weist zumindest ein Schalelement 12a-l, insbesondere mehrere Schalelemente 12a-l, auf, das/die zerstörungsfrei an einem Untergestell 16 des Deckentischs 10 montierbar und von dem Untergestell 16 demontierbar ist/sind. Der Deckentisch 10 weist ein Trägerskelett 14 auf, an dem mehrere Schalelemente 12a-l, angeordnet sind. Das Trägerskelett 14 kann mehrere Streben aufweisen, die zerstörungsfrei miteinander verbindbar und voneinander trennbar ausgebildet sind. Vorzugsweise weist das Trägerskelett ein Paar, insbesondere parallel zueinander verlaufender, Hauptträger 20a, 20b auf, an denen ein Paar Randträger 24a, 24b und zumindest ein zwischen den Randträgern 24a, 24b angeordneter Mittelträger 26a-e angeordnet sind. Randträger 24a, 24b und Mittelträger 26a-e verlaufen vorzugsweise parallel zueinander. Die Erfindung betrifft weiterhin eine Deckenschalung 46 mit einem solchen Deckentisch 10.

## Patentansprüche

1. Deckentisch (10) einer Deckenschalung (46), wobei der Deckentisch (10) ein Untergestell (16) mit mehreren Stützen (18a-c) aufweist, wobei
der Deckentisch (10) ein Trägerskelett (14) aufweist, das am Untergestell (16) befestigt ist, wobei der Deckentisch (10) mehrere Schalelemente (12a-l) aufweist, wobei die Schalelemente (12a-l) jeweils einen Schalelementrahmen (34) und eine an dem Schalelementrahmen (34) angeordnete Schalhaut (38) aufweisen, wobei mehrere Schalelemente (12a-l) reversibel lösbar an dem Trägerskelett (14) befestigt sind, wobei das Trägerskelett (14) einen ersten Hauptträger (20a, 20b) und entweder einen ersten Randträger (24a, 24b) und zumindest einen Mittelträger (26a-e) umfasst, wobei der erste Randträger (24a, 24b) und der eine Mittelträger (26a-e) reversibel lösbar an dem ersten Hauptträger (20a, 20b) angeordnet sind, oder das Trägerskelett (14) zumindest zwei Mittelträger (26a-e) aufweist, die reversibel lösbar am ersten Hauptträger (20a, 20b) angeordnet sind wobei die Längsachse (32a-e) des einen Mittelträgers (26a-e) parallel zur Längsachse (30a, 30b) des ersten Randträgers (24a, 24b) oder die Längsachsen (32a-e) der zwei Mittelträger (26a-e) parallel zueinander verlaufen, **dadurch gekennzeichnet, dass** jeweils zwei Schalelemente (12a-c) zwischen den zumindest zwei Mittelträgern (26a-e) bzw. zwischen dem ersten Randträger (24a, 24b) und dem zu dem ersten Randträger (24a, 24b) nächstbenachbarten einen Mittelträger (26a, 26e) unabhängig voneinander an das Trägerskelett (14) montierbar und vom Trägerskelett (14) demontierbar angeordnet sind, wobei dabei die jeweils zwei Schalelemente entlang der Längsachsen (30a, 30b, 32a-2) der zwei Mittelträger (26a-e) oder des ersten Randträgers (20a, 20b) und des einen Mittelträgers (26a-e) hintereinander angeordnet sind, wobei die Schalelemente (12a-l) wahlweise zwischen die zwei Mittelträger (26a-e) oder zwischen den einen Mittelträger (26a, 26e) und den ersten Randträger (24a, 24b) einschiebbar angeordnet sind, wobei der eine oder die zwei Mittelträger (26a-e) lösbar aufgeschraubte Endanschläge aufweisen, durch welche eine Arretierung der Schalelemente (12a-l) erfolgen kann.

2. Deckentisch nach Anspruch 1, bei dem die jeweils zwei Schalelemente (12a-c) identisch ausgebildet sind.

3. Deckentisch nach Anspruch 2, bei dem alle Schalelemente (12a-l) reversibel lösbar an dem Trägerskelett (14) befestigt sind.

4. Deckentisch nach einem der vorhergehenden Ansprüche, bei dem die lösbar aufgeschraubten Endanschläge (44a-e) der Mittelträger (26a-e) jeweils zwei arretierte Schalelemente (12c, 12h; 12c, 12i; 12i, 12j; 12j, 12k; 12k, 12l), die sich hinsichtlich des Mittelträgers (26a-e), auf dem der Endanschlag (44a-e) aufgeschraubt ist, gegenüberliegen, arretieren.

5. Deckentisch nach einem der vorhergehenden Ansprüche, bei dem die Längsachse (28a, 28b) des ersten Hauptträgers (20a, 20b) senkrecht zur Längsachse (30a, 30b) des ersten Randträgers (24a, 24b) verläuft.

6. Deckentisch nach einem der vorhergehenden Ansprüche, bei dem das Trägerskelett (14) einen zweiten Randträger (24a, 24b) aufweist, der reversibel lösbar an dem ersten Hauptträger (20a, 20b) befestigt ist.

7. Deckentisch nach Anspruch 6, bei dem die Längsachse (30a, 30b) des zweiten Randträgers (24a, 24b) parallel zur Längsachse (30a, 30b) des ersten Randträgers (24a, 24b) verläuft.

8. Deckentisch nach einem der einem der vorhergehenden Ansprüche, bei dem das Trägerskelett (14) einen zweiten Hauptträger (20a, 20b) aufweist, dessen Längsachse (28a, 28b) parallel zum ersten Hauptträger (20a, 20b) verläuft, wobei der zweite Hauptträger (20a, 20b) reversibel lösbar an dem ersten Randträger (24a, 24b) und/oder dem zweiten Randträger (24a, 24b) angeordnet ist.

9. Deckentisch nach einem der vorhergehenden Ansprüche, bei dem das Untergestell (16) an mehreren Stützen (18a-c) jeweils zumindest eine Rolle aufweist.

10. Deckentisch nach einem der vorhergehenden Ansprüche, bei dem zumindest ein Schalelement (12a-l) eine Koppelstelle (56a-d) zur Anordnung eines Stützenkopfs (50a-h) der Deckenschalung (46) aufweist.

11. Deckentisch nach einem der vorhergehenden Ansprüche, bei dem zumindest ein Schalelement (12a-l) zumindest eine Kunststoffecke (42a-c) aufweist.

12. Deckenschalung (46) mit einem Deckentisch (10) nach einem der vorhergehenden Ansprüche, einem Stützenkopf (50a-h) und einem weiteren Schalelement (48a-c), wobei der Stützenkopf (50a-h) reversibel lösbar an dem weiteren Schalelement (48a-c) und reversibel lösbar an dem Deckentisch (10) angeordnet ist.

13. Deckenschalung nach Anspruch 12, bei der die Deckenschalung (46) eine Deckenstütze (54a, 54b) mit dem Stützenkopf (50a-h) und einer Schalungsstütze (52a, 52b) aufweist.

## Claims

1. Ceiling table (10) of a ceiling formwork (46), wherein the ceiling table (10) comprises a lower frame (16) having multiple supports (18a-c), wherein
the ceiling table (10) comprises a support skeleton (14) that is fastened to the lower frame (16), wherein the ceiling table (10) comprises multiple formwork elements (12a-l), wherein the formwork elements (12a-l) respectively comprise a formwork element frame (34) and a formwork shell (38) that is arranged on the formwork element frame (34), wherein multiple formwork elements (12a-l) are fastened in a reversible and detachable manner on the support skeleton (14), wherein the support skeleton (14) comprises a first main support (20a, 20b) and either a first edge support (24a, 24b) and at least one central support (26a-e), wherein the first edge support (24a, 24b) and the one central support (26a-e) are arranged in a reversible and detachable manner on the first main support (20a, 20b), or the support skeleton (14) comprises at least two central supports (26a-e) that are arranged in a reversible and detachable manner on the first main support (20a, 20b), wherein the longitudinal axis (32a-e) of the one central support (26a-e) extends parallel with respect to the longitudinal axis (30a, 30b) of the first edge support (24a, 24b) or the longitudinal axes (32a-e) of the second central support (26a-e) extend parallel to one another,
**characterised in that**
respectively two formwork elements (12a-c) are arranged independently of one another so that said formwork elements are mountable on the support skeleton (14) and are demountable from the support skeleton (14) between the at least two central supports (26a-e) or between the first edge support (24a, 24b) and the one central support (26a, 26e) that is closest to the first edge support (24a, 24b), wherein in this case the respectively two formwork elements are arranged one behind the other along the longitudinal axes (30a, 30b, 32a-2) of the two central supports (26a-e) or the first edge support (20a, 20b) and the one central support (26a-e), wherein the formwork elements (12a-l) are arranged in an insertable manner selectively between the two central supports (26a-e) or between the one central support (26a-e) and the first edge support (24a, 24b), wherein the one central support or the two central supports (26a-e) comprise end stops that are screwed on in a detachable manner and the formwork elements (12a-l) can be locked by means of said stops.

2. Ceiling table according to Claim 1 in which the respective two formwork elements (12a-c) are embodied identically.

3. Ceiling table according to Claim 2 in which all the formwork elements (12a-l) are fastened to the support skeleton (14) in a reversible and detachable manner.

4. Ceiling table according to any one of the preceding claims in which the end stops (44a-e), which are screwed on in a detachable manner, of the central supports (26a-e) respectively lock two locked formwork elements (12c, 12h; 12c, 12i; 12i, 12j; 12j, 12k; 12k, 12l) opposite one another with respect to the central support (26a-e) onto which the end stop (44a-e) is screwed.

5. Ceiling table according to any one of the preceding claims in which the longitudinal axis (28a, 28b) of the first main support (20a, 20b) extends perpendicular to the longitudinal axis (30a, 30b) of the first edge support (24a, 24b).

6. Ceiling table according to any one of the preceding claims in which the support skeleton (14) comprises a second edge support (24a, 24b) that is fastened in a reversible and detachable manner on the first main support (20a, 20b).

7. Ceiling table according to Claim 6 in which the longitudinal axis (30a, 30b) of the second edge support (24a, 24b) extends parallel to the longitudinal axis (30a, 30b) of the first edge support (24a, 24b).

8. Ceiling table according to any one of the preceding claims in which the support skeleton (14) comprises a second main support (20a, 20b) and the longitudinal axis (28a, 28b) of said second main support extends parallel to the first main support (20a, 20b), wherein the second main support (20a, 20b) is arranged in a reversible and detachable manner on the first edge support (24a, 24b) and/or the second edge support (24a, 24b).

9. Ceiling table according to any one of the preceding claims in which the lower frame (16) comprises respectively at least one roller on multiple supports (18a-c).

10. Ceiling table according to any one of the preceding claims, in which at least one formwork element (12a-l) comprises a coupling site (56a-d) for arranging a supporting head (50a-h) of the ceiling formwork (46).

11. Ceiling table according to any one of the preceding claims in which at least one formwork element (12a-l) comprises at least one synthetic material corner (42a-c).

12. Ceiling formwork (46) having a ceiling table (10) according to any one of the preceding claims, a supporting head (50a-h) and a further formwork element (48a-c), wherein the supporting head (50a-h) is arranged in a reversible and detachable manner on the further formwork element (48a-c) and is arranged in a reversible and detachable manner on the ceiling table (10).

13. Ceiling formwork according to Claim 12, in which the formwork (46) comprises a ceiling support (54a, 54b) having the support head (50a-h) and a formwork support (52a, 52b).

## Revendications

1. Table de coffrage (10) d'un coffrage de dalle (46), laquelle table de coffrage (10) présente un châssis (16) comportant plusieurs étais (18a-c), laquelle table de coffrage (10) présente une ossature de support (14) fixée au châssis (16), laquelle table de coffrage (10) présente plusieurs éléments de coffrage (12a-l), les éléments de coffrage (12a-l) présentant chacun un cadre d'élément de coffrage (34) et une peau de coffrage (38) disposée sur le cadre d'élément de coffrage (34), plusieurs éléments de coffrage (12a-l) étant fixés de manière réversible et amovible à l'ossature de support (14), l'ossature de support (14) comprenant une première poutre principale (20a, 20b) et soit une première poutre de rive (24a, 24b) et au moins une poutre intermédiaire (26a-e), la première poutre de rive (24a, 24b) et ladite poutre intermédiaire (26a-e) étant disposées de manière réversible et amovible sur la première poutre principale (20a, 20b), soit l'ossature de support (14) présentant au moins deux poutres intermédiaires (26a-e) qui sont disposées de manière amovible et réversible sur la première poutre principale (20a, 20b), l'axe longitudinal (32a-e) de ladite une poutre intermédiaire (26a-e) étant parallèle à l'axe longitudinal (30a, 30b) de la première poutre de rive (24a, 24b) ou les axes longitudinaux (32a-e) des deux poutres intermédiaires (26a-e) étant parallèles entre eux, **caractérisée en ce**
**que** chaque fois deux éléments de coffrage (12a-c) entre lesdites au moins deux poutres intermédiaires (26a-e) ou entre la première poutre de rive (24a, 24b) et ladite une poutre intermédiaire (26a, 26e) la plus proche de la première poutre de rive (24a, 24b) sont disposés de manière à pouvoir être montés indépendamment l'un de l'autre sur l'ossature de support (14) et à pouvoir être démontés de l'ossature de support (14), lesdits chaque fois deux éléments de coffrage étant disposés l'un derrière l'autre le long des axes longitudinaux (30a, 30b, 32a-2) des deux poutres intermédiaires (26a-e) ou de la première poutre de rive (20a), 20b) et d'une poutre intermédiaire (26a-e), les éléments de coffrage (12a-l) étant disposés de manière à pouvoir être insérés au choix entre les deux poutres intermédiaires (26a-e) ou entre ladite une poutre intermédiaire (26a, 26e) et la première poutre de rive (24a, 24b), ladite une ou les deux poutres intermédiaires (26a-e) présentant des butées d'extrémité vissées de manière amovible au moyen desquelles les éléments de coffrage (12a-l) peuvent être bloqués.

2. Table de coffrage selon la revendication 1, dans laquelle lesdits chaque fois deux éléments de coffrage (12a-c) sont formés de manière identique.

3. Table de coffrage selon la revendication 2, dans laquelle tous les éléments de coffrage (12a-l) sont fixés de manière réversible et amovible à l'ossature de support (14).

4. Table de coffrage selon l'une des revendications précédentes, dans laquelle les butées d'extrémité (44a-e) vissées de manière amovible des poutres intermédiaires (26a-e) bloquent chaque fois deux éléments de coffrage bloqués (12c, 12h ; 12c, 12i ; 12i, 12j ; 12j, 12k; 12k, 12l) qui se font face par rapport à la poutre intermédiaire (26a-e) sur laquelle la butée d'extrémité (44a-e) est vissée.

5. Table de coffrage selon l'une des revendications précédentes, dans laquelle l'axe longitudinal (28a, 28b) de la première poutre principale (20a, 20b) est perpendiculaire à l'axe longitudinal (30a, 30b) de la première poutre de rive (24a, 24b).

6. Table de coffrage selon l'une des revendications précédentes, dans laquelle l'ossature de support (14) présente une deuxième poutre de rive (24a, 24b) qui est fixée de manière réversible et amovible à la première poutre principale (20a, 20b).

7. Table de coffrage selon la revendication 6, dans laquelle l'axe longitudinal (30a, 30b) de la deuxième poutre de rive (24a, 24b) est parallèle à l'axe longitudinal (30a, 30b) de la première poutre de rive (24a, 24b).

8. Table de coffrage selon l'une des revendications précédentes, dans laquelle l'ossature de support (14) présente une deuxième poutre principale (20a, 20b) dont l'axe longitudinal (28a, 28b) est parallèle à la première poutre principale (20a, 20b), la deuxième poutre principale (20a, 20b) étant disposée de manière réversible et amovible sur la première poutre de rive (24a, 24b) et/ou la deuxième poutre de rive (24a, 24b).

9. Table de coffrage selon l'une des revendications précédentes, dans laquelle le châssis (16) présente chaque fois au moins une roulette sur plusieurs étais (18a-c).

10. Table de coffrage selon l'une des revendications précédentes, dans laquelle au moins un élément de coffrage (12a-l) présente une partie d'accouplement (56a-d) pour la disposition d'une tête d'étai (50a-h) du coffrage de dalle (46).

11. Table de coffrage selon l'une des revendications précédentes, dans laquelle au moins un élément de coffrage (12a-l) présente au moins un coin en matière plastique (42a-c).

12. Coffrage de dalle (46) avec une table de coffrage (10) selon l'une des revendications précédentes, une tête d'étai (50a-h) et un autre élément de coffrage (48a-c), dans lequel la tête d'étai (50a-h) est disposée de manière réversible et amovible sur l'autre élément de coffrage (48a-c) et de manière réversible et amovible sur la table de coffrage (10).

13. Coffrage de dalle selon la revendication 12, dans lequel le coffrage de dalle (46) présente un étai de dalle (54a, 54b) avec la tête d'étai (50a-h) et un étai de coffrage (52a, 52b).
